# EUROPÄISCHE PATENTSCHRIFT

(11) **EP 0 541 589 B1**
(45) Veröffentlichungstag und Bekanntmachung des Hinweises auf die Patenterteilung: **22.03.1995**
(21) Anmeldenummer: 91912930.4
(22) Anmeldetag: 18.07.1991
(51) Int. Cl.: C11D 3/39, C11D 10/04

(54) **BLEICHENDES FLÜSSIGWASCHMITTEL**
LIQUID WASHING AGENT WITH BLEACHING ACTION
LIQUIDE DE LAVAGE BLANCHISSANT

(30) Priorität: 27.07.1990 DE 4023893
(43) Veröffentlichungstag der Anmeldung: 19.05.1993
(73) Patentinhaber: Henkel Kommanditgesellschaft auf Aktien, 40191 Düsseldorf (DE)
(72) Erfinder: SCHWADTKE, Karl, D-5090 Leverkusen 3 (DE); SUNG, Eric, D-4019 Monheim (DE)
(86) Internationale Anmeldenummer: EP9101343
(87) Internationale Veröffentlichungsnummer: WO9202607

(56) Entgegenhaltungen:
- EP-A- 0 037 184
- EP-A- 0 086 511
- EP-A- 0 265 041

## Beschreibung

Die Erfindung betrifft ein wäßriges Flüssigwaschmittel, das Wasserstoffperoxid als bleichendes Agens enthält und sich durch eine gute Lagerstabilität sowie eine leichte Dosierbarkeit auszeichnet, sowie ein Verfahren zu seiner Herstellung.

Es sind sowohl nichtwäßrige als auch wäßrige Flüssigwaschmittel bekannt, die bleichende Perverbindungen enthalten. In nichtwäßrigen Mitteln ist die Stabilisierung der üblicherweise als feste Perhydrate oder Persalze zugesetzten Perverbindungen meist unproblematisch. Dafür bereitet jedoch die Stabilisierung der Mittel gegen Entmischen vielfach Schwierigkeiten. Man behilft sich meist damit, daß man die Mittel auf eine hohe Viskosität einstellt und die Inhaltsstoffe in einem aufwendigen Mahlprozeß mittels Kolloidmühlen auf eine sehr kleine Korngröße vermahlt. Vielfach müssen noch Sedimentationsstabilisatoren zugesetzt werden. Nachteilig ist ferner, daß vielfach größere Anteile an brennbaren organischen Lösungsmitteln zugesetzt werden müssen. Mittel der genannten Art sind beispielsweise in DE-A-12 79 878 (GB-A-1 205 711), DE-A-22 33 771 (US-A-3 850 831), DE-A-28 25 218 (US-A-4 316 812) und EP-A-30 086 beschrieben.

In wäßrigen Flüssigwaschmitteln, in denen die Inhaltsstoffe gelöst sind und daher gegen Phasentrennung im allgemeinen beständiger sind, bereitet die Stabilisierung von sauerstoffhaltigem Bleichmitteln erhebliche Schwierigkeiten. So wird in DE-A-10 80 722 vorgeschlagen, den Mitteln hochkondensierte Phosphate zuzusetzen und sie auf einen pH-Wert von 6 bis 6,5 einzustellen. Aufgrund des Phosphatgehaltes wirken die Mittel im Abwasser eutrophierend. Außerdem sind die Mittel aufgrund ihres hohen Anteils an nichtionischen Tensiden pastös und somit nicht, wie in Verbraucherkreisen bevorzugt, mit Meßbechern dosierbar. Die in DE-A-15 67 583 (US-A-3 658 712) beschriebenen Mittel enthalten ein spezielles vernetztes Polymerisat als Stabilisator, das die Mittel ebenfalls sehr dickflüssig und somit schlecht dosierbar macht. In EP-A-86 511 wird vorgeschlagen, zur Stabilisierung von H₂O₂ in Flüssigwaschmitteln ein Gemisch von Fettsäuren und löslichen Calcium-Salzen zu verwenden.

In EP-A-38 101 wird schließlich vorgeschlagen, die Bleichmittelkörner einzukapseln und sie in dieser Form in dem Mittel zu suspendieren. Über die Art des Kapselmaterials, das logischerweise im wäßrigen Vorratskonzentrat beständig bzw. unlöslich, in der wäßrigen Waschlauge hingegen unbeständig bzw. leicht löslich sein muß, finden sich in dem Dokument keine Angaben.

Die aufgezeigten Probleme werden durch die vorliegende Erfindung gelöst.

Gegenstand der Erfindung ist ein bleichendes Flüssigwaschmittel mit einem Gehalt an anionischem Tensid, nichtionischem Tensid, Seife, Wasserstoffperoxid und Wasser, enthaltend
(A) 3 bis 9 Gew.-% eines C₁₂-C₁₈-Alkylsulfats in Form des Natrium- oder Kaliumsalzes,
(B) 8 bis 20 Gew.-% (auf freie Fettsäure bezogen) einer gesättigten und/oder ungsättigten Natrium- oder Kaliumseife,
(C) 0,3 bis 3 Gew.-% eines Alkylglucosids der allgemeinen Formel RO(G)ₓ, worin R einen C₈-C₁₈-Alkylrest, G eine Glucoseeinheit und x eine Zahl von 1 bis 10 bedeuten,
(D) 8 bis 18 Gew.-% eines ethoxylierten C₁₂-C₁₈-Alkoholen mit durchschnittlich 5 bis 10 Ethylenglykolethergruppen,
(E) 2 bis 10 Gew.-% Wasserstoffperoxid,
(F) 0,3 bis 2 Gew.-% Citronensäure, vorliegend als Na- oder K-Citrat,
(G) ein aus Wasser sowie aus ein- oder mehrwertigen Alkoholen mit 2 bis 6 C-Atomen bestehendes Lösungsmittelgemisch, wobei das Mittel frei ist von Calciumsalzen und Hydrotropen.

Als Alkylsulfate (A) eignen sich die Schwefelsäuremonoester der C₁₂-C₁₈-Fettalkohole, wie Lauryl-, Myristyl- oder Cetylalkohol, insbesondere der aus Kokosöl, Palm- und Palmkernöl sowie Talg gewonnenen Fettalkoholgemische, die zusätzlich noch Anteile an ungesättigten Alkoholen, z.B. Oleylalkohol, enthalten können. Eine bevorzugte Verwendung finden dabei Gemische, in denen die Anteile der Alkylreste zu 50 bis 70 Gew.-% auf C₁₂, zu 18 bis 30 Gew.-% auf C₁₄, zu 5 bis 15 Gew.-% auf C₁₆, unter 3 Gew.-% auf C₁₀ und unter 10 Gew.-% auf C₁₈ verteilt sind. Der Anteil an Fettalkylsulfaten (A) in den Mitteln beträgt vorzugsweise 4 bis 8 Gew.-% in Form der Natriumsalze.

Als Seifen (B) sind die Salze von gesättigten und ungesättigten Fettsäuren mit 12 bis 18 C-Atomen in Form ihrer Gemische bevorzugt. Ein bevorzugt verwendetes Seifengemisch wird beispielsweise aus Natriumoleat (B1) und den Natriumsalzen gesättigter C₁₂-C₁₆-Fettsäuregemische (B2) im Verhältnis 3 : 1 bis 1 : 3 gebildet. Der Anteil an C₁₂-C₁₄-Fettsäuren in der Komponente (B2) beträgt dabei zweckmäßigerweise mindestens 60 Gew.-%, vorzugsweise mindestens 75 Gew.-% (gerechnet als Fettsäure). Geeignet hierfür sind z.B. Palmkern- oder Kokosfettsäuren, von denen die Anteile mit 10 und weniger C-Atomen weitgehend abgetrennt sind. Nie bei technischen Fettsäureschnitten üblich, können die Ölsäure sowie die Kokosfettsäure noch gewisse Anteile an Stearinsäure enthalten, jedoch soll deren Anteil, bezogen auf seifenbildende Fettsäuren, höchstens 20 Gew.-%, vorzugsweise weniger als 15 Gew.-% betragen. Ebenso bevorzugt ist ein Seifengemisch aus Natriumoleat (B1) und dem Natriumsalz der Laurinsäure (B2). Das Gewichtsverhältnis von (B1) zu (B2) beträgt vorzugsweise 2 : 1 bis 1 : 2. Der Gehalt der Mittel an der Komponente (B) beträgt vorzugsweise 10 bis 18 Gew.-% (bezogen auf freie Fettsäure).

Als Alkylglucoside (C) eignen sich die Glucoside mit einem C₈-bis C₁₈-Alkylrest, vorzugsweise mit einem im wesentlichen aus C₁₀- bis C₁₆-bestehenden Alkylrest, der sich von Decyl-, Lauryl-, Myristyl-, Cetyl- und Stearylalkohol sowie von technischen Fraktionen ableitet, die vorzugsweise gesättigte Alkohole enthalten. Besonders bevorzugt ist der Einsatz von Alkylglucosiden, deren Alkylrest zu 50 bis 70 Gew.-% C₁₂ und 18 bis 30 Gew.-% C₁₄ enthält. Die Indexzahl x ist eine beliebige Zahl zwischen 1 und 10. Sie gibt den Oligomerisierungsgrad, d.h. die Verteilung von Monoglucosiden und Oligoglucosiden an. Während x in einer gegebenen Verbindung immer eine ganze Zahl sein muß und hier vor allem die Werte x = 1 - 6 annehmen kann, ist der Wert x für ein spezielles Produkt eine analytisch ermittelte rechnerische Größe, die meistens eine gebrochene Zahl darstellt. Vorzugsweise hat der mittlere Oligomerisierungsgrad x einen Wert von 1,1 - 3,0 und insbesondere von deutlich kleiner als 1,5. Besonders bevorzugt ist ein Oligomerisierungsgrad zwischen 1,1 und 1,4. Der Anteil der Komponente (C) beträgt vorzugsweise 0,5 bis 2 Gew.-%.

Die Komponente (D) besteht aus nichtionischen Tensiden vom Typ der Anlagerungsprodukte von 5 bis 10 Mol Ethylenoxid an primäre, vorzugsweise native C₁₂- bis C₁₈-Fettalkohole und deren Gemische, wie Kokos-, Talgfett- oder Oleylalkohole. Ethoxylate von Oxoalkoholen (nach der Methode der Oxosynthese bzw. Hydroformylierung hergestellte Alkohole) sind gleichfalls geeignet. Der Anteil der Fettalkoholethoxylate in den Mitteln beträgt 8 bis 18 Gew.-%, vorzugsweise 10 bis 16 Gew.-% und insbesondere 12 bis 14 Gew.-%.

Das Wasserstoffperoxid ist als 100 %iges H₂O₂ berechnet. Sein Anteil beträgt vorzugsweise 3 bis 8 Gew.-%, insbesondere 3,5 bis 6 Gew.-%.

Die Citronensäure liegt vorzugsweise als Natriumsalz vor. Ihr Anteil beträgt (auf freie Säure bezogen) vorzugsweise 0,5 bis 1 Gew.-%.

Das Lösungsmittelgemisch enthält vorzugsweise neben Wasser ein Alkoholgemisch aus einwertigen Alkoholen, wie Ethanol oder Isopropanol und mehrwertigen Alkoholen, wie 1,2-Propandiol, Butylenglykol, Di- oder Triethylenglykol und Glycerin. Vorzugsweise wird ein Gemisch aus Wasser, Ethanol und 1,2-Propandiol oder aus Wasser, Ethanol und Glycerin eingesetzt. Der Gehalt des Mittels an Ethanol beträgt vorzugsweise 4 bis 10 Gew.-% und insbesondere 5 bis 7 Gew.-%. Beim mehrwertigen Alkohol betragen die bevorzugten Anteile 3 bis 10 Gew.-% und insbesondere 5 bis 8 Gew.-%. Der Rest (Differenz bis 100 Gew.-%) besteht aus Wasser. Der Anteil des Wassers wird so gewählt, daß nicht-gelierende Lösungen entstehen, die stabil gegen Entmischung sind, wozu im allgemeinen 40 bis 50 Gew.-%, vorzugsweise 42 bis 48 Gew.-% Wasser ausreichen. Ein stärkeres Verdünnen der Mittel mit Wasser bringt wegen des größeren Verpackungsbedarfs keine Vorteile. Das Wasser soll entionisiert und insbesondere frei von Schwermetallionen sein.

Zusätzlich können in geringer Menge solche Bestandteile anwesend sein, die gegen Oxidation unempfindlich sind, wie Farbstoffe, optische Aufheller oder Trübungsmittel. Zusätzliche Stabilisierungsmittel sind nicht erforderlich, da die Mittel bereits von sich aus eine überraschend hohe Lagerstabilität aufweisen. Immerhin können geringe Anteile, d.h. maximal 1 Gew.-%, an oxidationsunempfindlichen Stabilisatoren anwesend sein, beispielsweise Phosphonate wie 1-Hydroxyethan-1,1-diphosphonat. Ethylendiamin-tetra-(methylenphosphonat) und Diethylentriamin-penta-(methylenphosphonat), jeweils in Form des Na- oder K-Salzes, oder Alkylphenole wie 2,6-Di-tertiär-butyl-4-methylphenol. Vorzugsweise werden Phosphonate in Mengen von 0,5 bis 1 Gew.-% und 2,6-Di-tertiär-butyl-4-methylphenol in Mengen von 0,005 bis 0,1 Gew.-% und insbesondere von 0,005 bis 0,05 Gew.-% eingesetzt.

Der pH-Wert der Mittel wird in der Regel auf 6,8 bis 7,7, vorzugsweise auf 7,0 bis 7,5 eingestellt.

Die Mittel sind auch bei Abwesenheit von Stabilisierungsmitteln und Hydrotopen lagerstabil. Der Verlust an Aktivsauerstoff beträgt auch nach zweimonatiger Lagerung bei Raumtemperatur (25 °C) weniger als 3 %. Bei der Anwendung zeichnen sie sich durch eine hohe Wasch- und Bleichwirkung insbesondere gegenüber farbigen Anschmutzungen aus.

Die Erfindung betrifft ferner ein Verfahren zur Herstellung der oben beschriebenen Flüssigwaschmittel. Dabei können die Flüssigwaschmittel in an sich bekannter Weise hergestellt werden. Vorzugsweise werden die Ölsäure und die C₁₂- bis C₁₆-Fettsäure bzw. das C₁₂-C₁₆-Fettsäuregemisch und Citronensäure zunächst in einer auf 50 - 80 °C vorgewärmten Mischung, die entionisiertes Wasser, Natriumhydroxid und 1,2-Propandiol enthält, unter Rühren gelöst und in ihre Salze überführt. Die übrigen Bestandteile des Flüssigwaschmittels können in beliebiger Reihenfolge zugegeben werden. Vorteilhafterweise erfolgt die Zugabe von Alkylsulfat vor der Zugabe von Alkylglucosid und Fettalkoholethoxylat. Nach dem Abkühlen der Lösung auf Temperaturen unterhalb 30 °C werden das Ethanol und das Wasserstoffperoxid zugefügt, letzteres wird üblicherweise als 25 %ige wäßrige Wasserstoffperoxidlösung eingesetzt.

### Beispiele

Die Flüssigwaschmittel enthielten die in Tabelle 1 aufgeführten Komponenten, wobei im einzelnen bedeutet:
(A) Natriumfettalkylsulfat mit einer C-Kettenverteilung von 1 Gew.-% C₁₀, 62 Gew.-% C₁₂, 23 Gew.-% C₁₄, 11 Gew.-% C₁₆, 3 Gew.-% C₁₈; der Gehalt an freiem Fettalkohol im Fettalkoholsulfat betrug weniger als 1 Gew.-%,
(B1) Ölsäure, technisch,
(B2) Kokosfettsäure (C₁₂-C₁₈),
   wobei das Fettsäuregemisch (B1 + B2) insgesamt 10 Gew.-% Stearinsäure, bezogen auf das Fettsäuregemisch enthielt und die technische Ölsäure zu 12 Gew.-% aus Palmitinsäure bestand,
(C) C₁₂-C₁₄-Alkylglucosid (native Basis); Oligomerisierungsgrad x = 1,4,
(D) ethoxylierter C₁₂-C₁₈-Alkohol aus Kokosalkoholen mit durchschnittlich 7 Ethylenglykolethergruppen,
(E) Wasserstoffperoxid,
(F) Citronensäure,
(G1) 1,2-Propanaiol,
(G2) Ethanol,
(G3) Wasser,
(H) NaOH,
(I) Diethylentriaminpentamethylenphosphonat (Na-Salz).
(J) 2,6-Di-tertiär-butyl-4-methylphenol
Alle Bestandteile (außer G3) sind wasserfrei gerechnet.

| Komponente | Beispiel | | |
|---|---|---|---|
| | 1 | 2 | 3 |
| A | 6,0 | 5,0 | 6,0 |
| B1 | 7,5 | 6,0 | 7,5 |
| B2 | 6,0 | 8,0 | 6,0 |
| C | 1,5 | 1,5 | 1,5 |
| D | 13,0 | 12,0 | 13,0 |
| E | 4,7 | 5,0 | 4,7 |
| F | 0,7 | 0,5 | 0,7 |
| G1 | 6,5 | 7,0 | 6,5 |
| G2 | 6,0 | 5,0 | 6,0 |
| G3 | 45,6 | 46,7 | 45,59 |
| H | 2,5 | 2,3 | 2,5 |
| I | - | 1,0 | - |
| J | - | - | 0,01 |
| pH-Wert | 7,2 | 7,1 | 7,2 |

Die klaren Flüssigwaschmittel waren leicht gießbar. Nach einer Lagerung während 8 Wochen bei Raumtemperatur (25 °C) hatte das Mittel gemäß Beispiel 1 einen Verlust an Aktivsauerstoff (Anfangsgehalt = 100 % gerechnet) von 2,2 %, im Beispiel 2 von 2,1 % und im Beispiel 3 von 1,9 %. Bei einer Lagerung während 8 Wochen bei 40 °C hatte das Mittel gemäß Beispiel 1 einen Verlust an Aktivsauerstoff von 13 %, im Beispiel 2 von 12,5 % und im Beispiel 3 von 5,7 %.

In einer Laboratoriumswaschmaschine wurden mit farbigen Anschmutzungen versehene Textilproben aus Baumwolle bei 60 °C bzw. 90 °C mit einem Mittel gemäß Beispiel 1 gewaschen, wobei zum Vergleich ein Mittel herangezogen wurde, in dem das Wasserstoffperoxid durch Wasser bei sonst unveränderter Zusammensetzung ersetzt worden war. Die Waschergebnisse wurden photometrisch (bei 460 nm) ausgewertet (Remissionsunterschiede von 2 % und mehr sind signifikant) und zusätzlich von 3 Prüfern visuell (Note 1 = fleckfrei, Note 6 = Anfangswert) bewertet. Die Ergebnisse sind in den folgenden Tabellen zusammengestellt:

| Künstliche Anschmutzungen auf Baumwolle | % Remission (T = 90 °C) | |
|---|---|---|
| | ohne Bleichmittel | mit Bleichmittel |
| Rotwein | 58,8 | 66,3 |
| Kakao | 67,5 | 72,0 |
| Tee | 51,9 | 60,5 |
| Waldbeere | 75,3 | 79,8 |

| Künstliche Anschmutzungen auf Baumwolle | % Remission (T = 60 °C) | |
|---|---|---|
| | ohne Bleichmittel | mit Bleichmittel |
| Rotwein | 46,6 | 49,5 |
| Waldbeere | 23,6 | 28,3 |

| Natürliche Anschmutzungen auf Baumwolle | Visuelle Benotung (T = 90 °C) | |
|---|---|---|
| | ohne Bleichmittel | mit Bleichmittel |
| Rotwein | 1,7 | 1,3 |
| Kakao | 1,5 | 1,1 |
| Tee | 2,3 | 1,4 |
| Waldbeere | 2,3 | 1,3 |

| Natürliche Anschmutzungen auf Baumwolle | Visuelle Benotung (T = 60 °C) | |
|---|---|---|
| | ohne Bleichmittel | mit Bleichmittel |
| Rotwein | 3,6 | 2,9 |
| Kakao | 1,7 | 1,5 |
| Tee | 2,9 | 2,0 |
| Waldbeere | 3,7 | 2,5 |

## Patentansprüche

1. Bleichendes Flüssigwaschmittel mit einem Gehalt an anionischem Tensid, nichtionischem Tensid, Seife, Wasserstoffperoxid und Wasser, dadurch gekennzeichnet, daß es
(A) 3 bis 9 Gew.-% eines C₁₂-C₁₈-Alkylsulfats in Form des Natrium- oder Kaliumsalzes,
(B) 8 bis 20 Gew.-% (auf freie Fettsäure bezogen) einer gesättigten und/oder ungesättigten Natrium- oder Kaliumseife,
(C) 0,3 bis 3 Gew.-% eines Alkylglucosids der allgemeinen Formel RO(G)ₓ, worin R einen C₈-C₁₈-Alkylrest, G eine Glucoseeinheit und x eine Zahl von 1 bis 10 bedeuten,
(D) 8 bis 18 Gew.-% eines ethoxylierten C₁₂-C₁₈-Alkoholen mit durchschnittlich 5 bis 10 Ethylenglykolethergruppen,
(E) 2 bis 10 Gew.-% Wasserstoffperoxid,
(F) 0,3 bis 2 Gew.-% Citronensäure, vorliegend als Na- oder K-Citrat,
(G) ein aus Wasser sowie aus ein- oder mehrwertigen Alkoholen mit 2 bis 6 C-Atomen bestehendes Lösungsmittelgemisch enthält, wobei das Mittel frei ist von Calciumsalzen und Hydrotropen.

2. Mittel nach Anspruch 1, dadurch gekennzeichnet, daß die Komponente (A) aus den Natriumsalzen von nativen Fettalkoholsulfaten besteht und in Anteilen von 4 bis 8 Gew.-% vorliegt.

3. Mittel nach einem oder mehreren der Ansprüche 1 und 2, dadurch gekennzeichnet, daß der Anteil der Komponente (B) 10 bis 18 Gew.-% beträgt und (B) aus einem Seifengemisch, abgeleitet von (B1) Ölsäure und (B2) gesättigten C₁₂-C₁₆-Fettsäuren im Verhältnis (B1) zu (B2) 3 : 1 bis 1 : 3 besteht.

4. Mittel nach einem oder mehreren der Ansprüche 1 bis 3, dadurch gekennzeichnet, daß der Anteil der Komponente (C) 0,5 bis 2 Gew.-% beträgt und in der allgemeinen Formel R für einen C₁₀-C₁₆-Alkylrest und x für 1,1 bis 3, insbesondere 1,1 bis 1,4 steht.

5. Mittel nach einem oder mehreren der Ansprüche 1 bis 4, dadurch gekennzeichnet, daß der Anteil der Komponente (D) 8 bis 18 Gew.-% beträgt und diese sich von nativen Fettalkoholen bzw. deren Gemischen ableiten.

6. Mittel nach einem oder mehreren der Ansprüche 1 bis 5, dadurch gekennzeichnet, daß der Anteil der Komponente (E) 3 bis 8 Gew.-% beträgt.

7. Mittel nach einem oder mehreren der Ansprüche 1 bis 6, dadurch gekennzeichnet, daß der Anteil der Komponente (F) 0,5 bis 1 Gew.-%, bezogen auf freie Citronensäure, beträgt.

8. Mittel nach einem oder mehreren der Ansprüche 1 bis 7, dadurch gekennzeichnet, daß der Alkoholanteil der Komponente (G) aus 4 bis 10 Gew.-% Ethanol und 3 bis 10 Gew.-% mehrwertigem Alkohol, vorzugsweise 1,2-Propandiol oder Glycerin, besteht.

9. Mittel nach einem oder mehreren der Ansprüche 1 bis 8, dadurch gekennzeichnet, daß es 0,005 bis 0,1 Gew.-% 2,6-Di-tertiär-butyl-4-methylphenol enthält.

## Claims

1. A bleaching liquid detergent containing anionic surfactant, nonionic surfactant, soap, hydrogen peroxide and water, characterized in that it contains
(A) 3 to 9% by weight of a C₁₂₋₁₈ alkyl sulfate in the form of the sodium or potassium salt,
(B) 8 to 20% by weight (based on free fatty acid) of a saturated and/or unsaturated sodium or potassium soap,
(C) 0.3 to 3% by weight of an alkyl glucoside corresponding to the general formula RO(G)ₓ, where R is a C₈₋₁₈ alkyl radical, G is a glucose unit and x is a number of 1 to 10,
(D) 8 to 18% by weight of an ethoxylated C₁₂₋₁₈ alcohol containing on average 5 to 10 ethylene glycol ether groups,
(E) 2 to 10% by weight of hydrogen peroxide,
(F) 0.3 to 2% by weight of citric acid present as Na or K citrate,
(G) a solvent mixture consisting of water and monohydric or polyhydric alcohols containing 2 to 6 carbon atoms,
the detergent being free from calcium salts and hydrotropes.

2. A detergent as claimed in claim 1, characterized in that component (A) consists of the sodium salts of native fatty alcohol sulfates and is present in a percentage content of 4 to 8% by weight.

3. A detergent as claimed in claim one or more of claims 1 and 2, characterized in that the percentage content of component (B) is 10 to 18% by weight and (B) consists of a soap mixture derived from (B1) oleic acid and (B2) saturated C₁₂₋₁₆ fatty acids in a ratio of (B1) to (B2) of 3:1 to 1:3.

4. A detergent as claimed in one or more of claims 1 to 3, characterized in that the percentage content of component (C) is from 0.5 to 2% by weight and, in the general formula, R is a C₁₀₋₁₆ alkyl radical and x has a value of 1.1 to 3 and, more particularly, 1.1 to 1.4.

5. A detergent as claimed in one or more of claims 1 to 4, characterized in that component (D) is present in a content of 8 to 18% by weight and is derived from native fatty alcohols or mixtures thereof.

6. A detergent as claimed in one or more of claims 1 to 5, characterized in that component (E) is present in a percentage content of 3 to 8% by weight.

7. A detergent as claimed in one or more of claims 1 to 6, characterized in that component (F) is present in a content of 0.5 to 1% by weight, based on free citric acid.

8. A detergent as claimed in one or more of claims 1 to 7, characterized in that the alcohol of component (G) consists of 4 to 10% by weight of ethanol and 3 to 10% by weight of polyhydric alcohol, preferably 1,2-propanediol or glycerol.

9. A detergent as claimed in one or more of claims 1 to 8, characterized in that it contains 0.005 to 0.1% by weight of 2,6-ditert. butyl-4-methylphenol.

## Revendications

1. Détergent liquide de blanchiment ayant une teneur en agent tensioactif anionique, en agent tensioactif non ionique, en savon, en peroxyde d'hydrogène et en eau, caractérisé en ce qu'il contient
(A) de 3 à 9% en poids d'un alkylsulfate en C₁₂-C₁₈ sous forme du sel de sodium ou de potassium,
(B) de 8 à 20% en poids (rapportés à l'acide gras libre) d'un savon saturé et/ou insaturé de sodium ou de potassium,
(C) de 0,3 à 3% en poids d'un alkylglucoside répondant à la formule générale RO(G)ₓ dans laquelle R représente un radical alkyle en C₈-C₁₈, G représente une unité de glucose et x représente un nombre de 1 à 10,
(D) de 8 à 18% en poids d'un alcool éthoxylé en C₁₂-C₁₈ contenant en moyenne de 5 à 10 groupes d'éther d'éthylèneglycol,
(E) de 2 à 10% en poids de peroxyde d'hydrogène,
(F) de 0,3 à 2% en poids d'acide citrique présent sous forme de citrate de Na ou de K,
(G) un mélange de solvants constitué par de l'eau, ainsi que par des alcools mono- ou polyvalents contenant de 2 à 6 atomes de carbone,
le détergent étant exempt de sels de calcium et de substances hydrotropes.

2. Détergent selon la revendication 1, caractérisé en ce que le composant (A) est constitué par les sels de sodium de sulfates naturels d'alcools gras et est présent dans des fractions de 4 à 8% en poids.

3. Détergent selon une ou plusieurs des revendications 1 et 2, caractérisé en ce que la fraction du composant (B) s'élève de 10 à 18% en poids, (B) étant constitué par un mélange de savons dérivés d'acide oléique (B1) et d'acides gras saturés en C₁₂-C₁₆ (B2) dans un rapport (B1):(B2) de 3:1 à 1:3.

4. Détergent selon une ou plusieurs des revendications 1 à 3, caractérisé en ce que la fraction du composant (C) s'élève de 0,5 à 2% en poids et, dans la formule générale, R représente un radical alkyle en C₁₀-C₁₆ et x représente 1,1 à 3, en particulier 1,1 à 1,4.

5. Détergent selon une ou plusieurs des revendications 1 à 4, caractérisé en ce que la fraction du composant (D) s'élève de 8 à 18% en poids, celui-ci dérivant d'alcools gras naturels, respectivement de leurs mélanges.

6. Détergent selon une ou plusieurs des revendications 1 à 5, caractérisé en ce que la fraction du composant (E) s'élève de 3 à 8% en poids.

7. Détergent selon une ou plusieurs des revendications 1 à 6, caractérisé en ce que la fraction du composant (F) s'élève de 0,5 à 1% en poids, rapportée à l'acide citrique libre.

8. Détergent selon une ou plusieurs des revendications 1 à 7, caractérisé en ce que la fraction en alcool du composant (G) est constituée par 4 à 10% en poids d'éthanol et par 3 à 10% en poids d'alcool polyvalent, de préférence de 1,2-propanediol ou de glycérine.

9. Détergent selon une ou plusieurs des revendications 1 à 8, caractérisé en ce qu'il contient de 0,005 à 0,1% en poids de 2,6-di-tert.-butyl-4-méthylphénol.
